# FASCICULE DE BREVET EUROPEEN

(11) **EP 1 607 017 B1**
(45) Date de publication et mention de la délivrance du brevet: **25.06.2008**
(21) Numéro de dépôt: 04014059.2
(22) Date de dépôt: 16.06.2004
(51) Int. Cl.: A44C 5/10

(54) **Dispositif d'articulation pour attacher à pivotement au moins deux maillons d'un bracelet**
Gelenkvorrichtung zur schwenkbaren Verbindung von zwei Armbandgliedern
Articulation device for pivotably connecting two bracelet links

(43) Date de publication de la demande: 21.12.2005
(73) Titulaire: BLANCPAIN S.A., CH-1348 Le Brassus (CH)
(72) Inventeur: Renaudet, Yannick, 79270 Frontenay Rohan (FR); Bergeon, Thierry, 25130 Villers-Le-Lac (FR); Probst, Jean-Claude, 2350 Saignelégier (CH); Paratte, Olivier, 2340 Le Noirmont (CH); Bandi, Yves, 2852 Courtételle (CH); Buehler, Johnny, 1805 Jongny (CH)
(74) Mandataire: Ravenel, Thierry Gérard Louis

(56) Documents cités:
- EP-A- 0 229 908
- CH-A- 661 185
- US-A- 2 780 830
- US-B2- 6 564 540

## Description

La présente invention est relative à un dispositif d'articulation pour attacher à pivotement l'un à la suite de l'autre au moins deux maillons d'un bracelet, ce dispositif comprenant une barrette passant dans des perçages ménagés dans ces maillons, ladite barrette comportant à au moins l'une de ses extrémités un trou muni d'un taraudage, ce dispositif comprenant en outre une vis présentant un filetage engagé dans ledit taraudage et une tête arrangée pour limiter l'ébat axial de ladite barrette.

Un tel dispositif est connu de nombreuses descriptions techniques. On utilise souvent une barrette qui est maintenue dans les perçages qu'elle traverse par des moyens de retenue mettant en oeuvre des vis dont le filetage est engagé dans un taraudage pratiqué dans la barrette. Généralement la tête de vis présente un surplomb venant buter contre un épaulement que présente le perçage du maillon.

Un problème qui revient sans cesse est le maintien en place de la barrette pour éviter qu'elle ne s'échappe consécutivement aux mouvements incessants des maillons. Une solution a été proposée à ce problème. Il s'agit du dispositif d'articulation décrit dans le document CH-A-661185. Dans ce document, le bracelet est formé d'une suite de maillons articulés autour de barrettes de pivotement passant dans des trous ménagés dans les maillons. Chaque barrette est terminée à une extrémité par une tête fendue et comporte à l'autre extrémité un trou pourvu d'un taraudage suivi d'un étranglement diminuant à cet endroit la section du trou. Une vis pourvue d'une tête et d'un filetage suivi d'une gorge peut être introduite dans le trou de la barrette puis vissée à force jusqu'à ce que l'étranglement pénètre dans la gorge de la vis. Dans cette position, la vis est verrouillée grâce à l'élasticité radiale de la barrette tout en pouvant être extraite du trou en cas de nécessité.

Si la solution qui vient d'être décrite résout le problème d'empêcher la vis de se desserrer suite au mouvement des maillons, elle présente plusieurs inconvénients. Celui d'abord résidant dans le fait que la barrette, par sa tête fendue, occupe une position axiale bien définie par rapport aux maillons. Quand la vis est vissée dans le trou de la barrette et que la gorge se trouve dans l'étranglement, il peut y avoir, par le jeu des tolérances de fabrication, serrement des maillons les uns sur les autres, ce qui diminue la liberté d'articulation desdits maillons les uns par rapport aux autres. Si on s'arrange cependant à éviter tout serrement quelles que soient les tolérances en présence, on risque alors de voir des têtes de vis dépasser des flancs du bracelet, ce qui est inesthétique et objet d'accrochage. Un autre inconvénient de la solution proposée réside dans le fait que pour placer la gorge de la vis dans l'étranglement de la barrette ou pour l'en retirer, il faut produire un effort axial important qui va se reporter entièrement sur le filetage de la vis et le taraudage de la barrette risquant d'endommager lesdits filetage et taraudage. Enfin on doit mentionner que toute vis serrée dans son logement, par l'effort axial qu'elle suscite, risque d'endommager soit son filetage soit le taraudage dans lequel il prend place, quand cette vis est de très petite dimension, de l'ordre du millimètre.

Des dispositifs d'articulation sont également connus des documents US 2 780 830 et EP 0 229 908.

Pour pallier les inconvénients cités ci-dessus, la présente invention a pour objet un dispositif d'articulation conforme à la revendication 1 du brevet.

Les caractéristiques et avantages de la présente invention ressortiront de la description qui va suivre, faite en regard du dessin annexé et donnant, à titre d'exemple explicatif, mais nullement limitatif, une forme avantageuse de réalisation d'un dispositif d'articulation de bracelet, dessin dans lequel :
- la figure 1 est une vue en coupe d'une partie d'un bracelet équipé du dispositif d'articulation selon l'invention,
- la figure 2 est une vue selon la flèche Il de la figure 1,
- la figure 3 montre le dispositif d'articulation de l'invention comportant une vis dont le filetage est partiellement engagé dans le taraudage exécuté à l'extrémité d'une barrette,
- la figure 4 montre à échelle agrandie la vis représentée en figure 3, et
- la figure 5 montre à même échelle agrandie l'extrémité de la barrette arrangée pour recevoir la vis de la figure 4.

Comme on le voit sur les figures 1 et 2, un dispositif d'articulation 1 attache à pivotement un maillon central 2 et deux maillons latéraux 3 et 30 d'un bracelet 4. On notera d'emblée qu'il pourrait n'y avoir que deux maillons attachés à pivotement l'un à la suite de l'autre comme cela est illustré à la figure 1 du document CH-A-661185 cité plus haut. Le dispositif d'articulation 1 comprend une barrette 5 qui passe dans des perçages 6, 7 et 31 ménagés dans ces maillons 2, 3 et 30. La barrette 5 comporte à au moins l'une de ses extrémités 8 un trou 9 muni d'un taraudage 10 (voir figure 5). Le dispositif d'articulation 1 comprend en outre une vis 11 présentant un filetage 12 (voir figure 4) engagé dans le taraudage10 et une tête 13 arrangée pour limiter l'ébat axial de la barrette 5.

Comme cela est apparent sur la figure 1, la tête 13 est munie d'un surplomb 32, susceptible de venir buter contre un épaulement 33 pratiqué dans le maillon 3 ce qui limite ainsi l'ébat axial de la barrette 5. Comme cela est apparent sur la figure 3, la présente invention est caractérisée par le fait que la barrette 5 et la vis 11 sont pourvues de moyens 14, 15, 16 et 17 permettant un appui radial d'une portion extrême 18 de la barrette 5 sur une portion 19 de la tête de vis 13 pour assurer le serrage de ladite vis dans ladite barrette. L'effort de serrage axial habituellement exercé par le filetage de la vis sur le taraudage de la barrette est donc supprimé et transformé en un effort radial exercé par une portion extrême de la barrette sur une portion de la tête de vis. Il n'y a donc plus de risques d'endommagement des filetage et taraudage respectifs.

On va décrire maintenant plus en détail les moyens mis en oeuvre pour réaliser une forme avantageuse de l'invention.

Comme on le voit sur les figures et plus particulièrement sur les figures 3 à 5, la tête de vis 13 comporte une creusure annulaire 14 sur sa partie postérieure. La portion extrême 18 de la barrette 6 comporte une jupe 15 susceptible de pénétrer dans la creusure annulaire 14. Entre la partie filetée 12 que présente la vis 11 et sa tête 13 est disposée une première section tronconique 16. Cette dernière est arrangée pour coopérer avec une seconde section tronconique 17 disposée entre le taraudage 10 du trou 9 de la barrette 5 et sa jupe 15. Les première et seconde sections tronconiques 16 et 17 sont arrangées pour glisser l'une sur l'autre dès l'instant où la jupe 15 pénètre dans la creusure annulaire 14. A ce moment, quand la vis est entraînée en rotation, la jupe 15 s'écarte, ce qui entraîne le serrage radial de sa région périphérique ou portion extrême 18 contre la paroi extérieure 19 que présente la creusure annulaire 14. L'effort de serrage de la vis dans la barrette est donc exercé radialement ce qui ménage le filetage de la vis et le taraudage du trou de la barrette. On mentionnera encore que l'extrémité 34 de la jupe 15 vient en butée, en fin de vissage, sur le fond 35 de la creusure annulaire 14, ce qui supprime tout risque de dépassement de la tête de vis des flancs du bracelet, risque patent de la solution proposée par le document CH-A-661185 cité ci-dessus.

Dans cette invention et suivant le genre de matériau utilisé pour confectionner la barrette, il y a risque de déformation permanente de la jupe 15 du fait de son écartement lors du vissage. Ceci peut rendre la barrette impropre à une réutilisation si le bracelet doit être démonté, par exemple pour un nettoyage ou une modification de longueur. Pour éviter cela on peut pratiquer au moins une fente longitudinale 20 dans la jupe 15 ce qui favorise une déformation élastique de cette dernière.

On aura ainsi réalisé un bracelet à maillons articulés équipé d'un dispositif d'articulation fiable permettant de réaliser un nombre important de montages et de démontages sans endommager ni les vis, ni les barrettes recevant ces vis.

Les illustrations montrent encore que la barrette 5 est une tige pleine dont la première extrémité 8 est usinée pour recevoir la vis 11 et dont la seconde extrémité 21 présente une tête 22 faite d'une pièce avec la tige pleine. Cette tête 22 est arrangée pour limiter l'ébat axial de la barrette 5. Pour ce faire, la figure 1 montre que la tête 22 comprend un surplomb 37 susceptible de venir buter contre un épaulement 38 pratiqué dans le maillon 30.

On comprendra que l'invention n'est pas limitée à ce qui vient d'être décrit. Par exemple la barrette 5 pourrait comporter à chacune de ses extrémités une vis 11. De même la barrette 5 pourrait ne pas être pleine et présenter la forme d'un tube usiné à chacune de ses extrémités pour recevoir une vis.

## Revendications

1. Dispositif d'articulation (1) pour attacher à pivotement l'un à la suite de l'autre au moins deux maillons (2, 3) d'un bracelet (4), ce dispositif comprenant une barrette (5) passant dans des perçages (6, 7) ménagés dans ces maillons, ladite barrette (5) comportant à au moins l'une de ses extrémités(8) un trou (9) muni d'un taraudage (10), ce dispositif comprenant en outre une vis (11) présentant un filetage (12) engagé dans ledit taraudage (10) et une tête (13) arrangée pour limiter l'ébat axial de ladite barrette, dans lequel la barrette (5) et la vis (11) sont pourvues de moyens (14, 15, 16, 17) permettant un appui radial d'une portion extrême (18) de la barrette (5) sur une portion (19) de la tête de vis (13) pour assurer le serrage de ladite vis dans ladite barrette, ledit dispositif étant **caractérisé en ce que** la tête de vis (13) comporte une creusure annulaire (14) sur sa partie postérieure, **en ce que** la portion extrême (18) de la barrette (5) comporte une jupe (15) susceptible de pénétrer dans ladite creusure (14) annulaire et **en ce qu'**entre la partie filetée (12) que présente la vis (11) et sa tête (13) est disposée une première section tronconique (16) arrangée pour coopérer avec une seconde section tronconique (17) disposée entre le taraudage (10) du trou (9) de la barrette (5) et sa jupe (15), lesdites première et seconde sections tronconiques étant arrangées pour glisser l'une sur l'autre dès l'instant où la jupe (15) pénètre dans la creusure annulaire (14) pour écarter ladite jupe quand la vis (11) est entraînée en rotation, l'écartement de ladite jupe entraînant le serrage radial de sa région périphérique (18) contre la paroi extérieure (19) que présente ladite creusure annulaire (14).

2. Dispositif d'articulation selon la revendication 1, **caractérisé en ce que** la jupe (15) présente au moins une fente longitudinale (20)

3. Dispositif d'articulation selon la revendication 1, **caractérisé en ce que** la barrette (5) est une tige pleine dont la première extrémité (8) est usinée pour recevoir ladite vis (11) et dont la seconde extrémité (21) présente une tête (22) faite d'une pièce avec la tige pleine, ladite tête (22) étant arrangée pour limiter l'état axial de la barrette (5).

## Claims

1. Hinging device (1) for pivotably attaching at least two links (2, 3) of a bracelet (4) one after the other, this device including a bar (5) passing into bores (6, 7) arranged in links, said bar (5) comprising at at least one of its ends (8), a hole (9) provided with an inner thread (10), said device further including a screw (11) having a thread (12) engaged in said inner thread (10) and a head (13) arranged for limiting the axial clearance of said bar, wherein the bar (5) and the screw (11) are provided with means (14, 15, 16, 17) allowing an end portion (18) of the bar (5) to rest radially on a portion (19) of the screw head (13) to tighten said screw in said bar, said device being **characterized in that** the screw head (13) includes an annular hollow (14) on its back part, **in that** the end portion (18) of the bar (5) includes a skirt (15) capable of penetrating said annular hollow (14) and **in that** between the threaded part (12) of the screw (11) and its head (13) there is arranged a first tapered section (16) arranged for cooperating with a second tapered section (17) arranged between the inner thread (10) of the hole (9) of the bar (5) and its skirt (15), said first and second tapered sections being arranged to slide over one another as soon as the skirt (15) penetrates the annular hollow (14) to move said skirt apart when the screw (11) is driven in rotation, the movement apart of said skirt causing its peripheral region (18) to be tightened against the external wall (19) of said annular hollow (14).

2. Hinging device according to claim 1, **characterized in that** the skirt (15) has at least one longitudinal slot (20).

3. Hinging device according to claim 1, **characterized in that** the bar (5) is a solid rod whose first end (8) is machined to receive said screw (11) and whose second end (21) has a head (22) integral with the solid rod, said head (22) being arranged to limit the axial clearance of the bar (5).

## Patentansprüche

1. Gelenkvorrichtung (1) zum schwenkbaren Befestigen von wenigstens zwei Gliedern (2, 3) eines Armbandes (4) aneinander, wobei diese Vorrichtung einen Steg (5) umfasst, der in Bohrungen (6, 7) verläuft, die in diesen Gliedern ausgebildet sind, wobei der Steg (5) an wenigstens einem seiner Enden (8) ein mit einem Innengewinde (10) versehenes Loch (9) aufweist, wobei diese Vorrichtung außerdem eine Schraube (11) umfasst, die ein mit dem Innengewinde (10) in Eingriff befindliches Außengewinde (12) und einen Kopf (13), der ausgebildet ist, um das axiale Spiel des Stegs zu begrenzen, aufweist, wobei der Steg (5) und die Schraube (11) mit Mitteln (14, 15, 16, 17) versehen sind, die eine radiale Abstützung eines Endabschnitts (18) des Stegs (5) an einem Abschnitt (19) des Schraubenkopfes (13) ermöglichen, um das Festklemmen der Schraube in dem Steg sicherzustellen, wobei die Vorrichtung **dadurch gekennzeichnet ist, dass** der Schraubenkopf (13) in seinem unteren Teil eine ringförmige Kehle (14) aufweist, dass der Endabschnitt (18) des Stegs (5) eine Übergangsstruktur (15) aufweist, die in die ringförmige Kehle (14) eindringen kann, und dass zwischen dem Außengewindeabschnitt (12), den die Schraube (11) aufweist, und ihrem Kopf (13) ein erster kegelstumpfförmiger Abschnitt (16) angeordnet ist, der ausgelegt ist, um mit einem zweiten kegelstumpfförmigen Abschnitt (17) zusammenzuwirken, der zwischen dem Innengewinde (10) des Lochs (9) des Stegs (5) und seiner Übergangsstruktur (15) angeordnet ist, wobei der erste und der zweite kegelstumpfförmige Abschnitt ausgelegt sind, um ab dem Zeitpunkt, zu dem die Übergangsstruktur (15) in die ringförmige Kehle (14) eindringt, aneinander zu gleiten, um die Übergangsstruktur zu beabstanden, wenn die Schraube (11) rotatorisch angetrieben wird, wobei die Beabstandung der Übergangsstruktur die radiale Festklemmung ihres Umfangsbereichs (18) gegen die Außenwand (19), die die ringförmige Kehle (14) aufweist, bewirkt.

2. Gelenkvorrichtung nach Anspruch 1, **dadurch gekennzeichnet, dass** die Übergangsstruktur (15) wenigstens einen longitudinalen Schlitz (20) aufweist.

3. Gelenkvorrichtung nach Anspruch 1, **dadurch gekennzeichnet, dass** der Steg (5) ein Vollstift ist, dessen erstes Ende (8) bearbeitet ist, um die Schraube (11) aufzunehmen, und dessen zweites Ende (21) einen Kopf (22) aufweist, der einteilig mit dem Vollstift ausgebildet ist, wobei der Kopf (22) ausgelegt ist, um das axiale Spiel des Stegs (5) zu begrenzen.
